# EUROPÄISCHE PATENTSCHRIFT

(11) **EP 3 830 472 B1**
(45) Veröffentlichungstag und Bekanntmachung des Hinweises auf die Patenterteilung: **15.03.2023**
(21) Anmeldenummer: 19742151.4
(22) Anmeldetag: 12.07.2019
(51) Int. Cl.: F21S 41/143, F21S 41/24, F21S 41/29, F21S 41/32, F21S 45/49, F21S 45/10, F21S 41/663

(54) **OPTISCHE VORRICHTUNG FÜR EINEN KRAFTFAHRZEUGSCHEINWERFER MIT LICHTLEITERN**
OPTICAL DEVICE FOR A MOTOR VEHICLE HEADLIGHT COMPRISING LIGHT GUIDES
DISPOSITIF OPTIQUE POUR UNE PHARE DE VÉHICULE AUTOMOBILE COMPRENANT GUIDES DE LUMIÈRE

(30) Priorität: 03.08.2018 EP 18187242
(43) Veröffentlichungstag der Anmeldung: 09.06.2021
(73) Patentinhaber: ZKW Group GmbH, 3250 Wieselburg (AT)
(72) Erfinder: TAUDT, Lukas, 3250 Wieselburg (AT); KAMLEITHNER, Rene, 3681 Hofamt Priel (AT); WANITSCHEK, Dominik, 3390 Spielberg (AT)
(74) Vertreter: Patentanwaltskanzlei Matschnig & Forsthuber OG
(86) Internationale Anmeldenummer: PCT/EP2019/068786
(87) Internationale Veröffentlichungsnummer: WO 2020/025291

(56) Entgegenhaltungen:
- EP-A1- 3 339 720
- WO-A1-2014/009185
- DE-A1-102015 103 649
- DE-A1-102016 223 832
- DE-B3-102012 213 843
- FR-A1- 2 982 006
- US-A1- 2005 140 270

## Beschreibung

Die Erfindung betrifft eine optische Vorrichtung für einen Kraftfahrzeugscheinwerfer, wie aus DE 10 2012 213 843 B3 bekannt. wobei die Vorrichtung Folgendes umfasst:
- eine Primäroptik mit einem Grundkörper und mit mehreren von dem Grundkörper vorragenden Lichtleitkörpern zum Formen einer gewünschten Lichtverteilung aus dem Licht von Lichtquellen, welche Lichtleitkörper jeweils eine Lichteintrittsfläche, in welche Licht von Lichtquellen einspeisbar ist, sowie eine Lichtaustrittsfläche aufweisen,
- einen Halter, an welchem der Grundkörper der Primäroptik auf einer Vorderseite des Halters angeordnet ist, wobei die Lichtleitkörper der Primäroptik den Halter durch einen Öffnungsbereich des Halters durchsetzen, und
- ein Abdeckelement, welches auf einer dem Grundkörper der Primäroptik abgewandten Rückseite des Halters angeordnet ist, wobei das Abdeckelement eine der Anzahl der Lichtleitkörper entsprechende Anzahl und zu den Lichtleitkörpern korrespondierende Öffnungen aufweist, welche Öffnungen eingerichtet sind, die Lichtleitkörper der Primäroptik aufzunehmen und in Position zu halten, wobei das Abdeckelement mittels zumindest eines auf dem Abdeckelement angeordneten ersten Eingriffselements mit dem Halter verbindbar ist, welches erste Eingriffselement, an zumindest einem auf dem Halter angeordneten zweiten Eingriffselement eingreift.

Die Erfindung betrifft ferner einen Kraftfahrzeugscheinwerfer mit zumindest einer erfindungsgemäßen Beleuchtungsvorrichtung oder mit zumindest einem Lichtmodul mit zumindest einer erfindungsgemäßen Beleuchtungsvorrichtung.

Üblicherweise werden oben genannte Beleuchtungsvorrichtungen im Zusammenhang mit Lichtmodulen bzw. Kraftfahrzeugscheinwerfern dazu verwendet, um Lichtverteilungen zu erzeugen, vorzugsweise eine Abblendlicht- und/oder Fernlichtverteilung. Hierzu wird Licht von Lichtquellen in die jeweiligen Lichteintrittsflächen der Lichtleitkörper eingespeist, welches Licht sich in den Lichtleitkörpern mittels Reflexion und/oder Totalreflexion an Seitenwänden der Lichtleitkörper fortpflanzt, wobei das Licht über die Lichtaustrittsflächen der jeweiligen Lichtleiter wieder austritt.

Dafür ist es notwendig, dass die Primäroptik bzw. die Lichtleitkörper der Primäroptik präzise in Bezug auf die entsprechenden Lichtquellen positioniert sind.

Dafür kann beispielsweise ein Halter vorgesehen sein, der die Lichtleitkörper in Bezug auf die Lichtquellen in Position hält, wobei ein solcher Halter aus einem Kunststoff gefertigt sein kann. Im Betrieb der Beleuchtungsvorrichtung bzw. der Lichtquellen können aufgrund der Wärmeabstrahlung der Lichtquellen hohe Temperaturen auftreten. Da die Lichtleitkörper und dadurch auch der Halter relativ nah und mit geringem Abstand zu den Lichtquellen positioniert sind, kann eine unerwünschte thermische Schädigung oder Verformung des Halters und somit auch eine Veränderung der Position der Lichtleitkörper oder durch Wärmeleitung ebenfalls eine thermische Schädigung aufgrund der Wärmeeinwirkung der im Betrieb befindlichen Lichtquellen auftreten.

Eine Schädigung oder Versatz der Lichtleitkörper wiederum kann dazu führen, dass das abgebildete Lichtbild nicht den gewünschten Anforderungen entspricht.

Aus diesem Grund wird zwischen dem Halter und den Lichtquellen ein Abdeckelement angeordnet, welches gewissermaßen als Hitzeschild dient. Dabei ist jedoch zu beachten, dass der Abstand der Lichtleitkörper zu den Lichtquellen nicht verändert wird und auch eine geeignete Montage zur Fixierung auf dem Halter gefunden wird, da zwischen Halter und Lichtquellen nur wenig Bauraum vorhanden ist.

Es ist eine Aufgabe der Erfindung, eine verbesserte optische Vorrichtung für einen Kraftfahrzeugscheinwerfer bereitzustellen.

Diese Aufgabe wird mit den Merkmalen von Anspruch 1 gelöst.

Vorteilhafterweise kann die Primäroptik aus einem transparenten, lichtleitenden und formbaren Kunststoff einstückig gefertigt sein.

Mit "einstückig" ist eine Herstellung der Primäroptik aus einem Stück zu verstehen, vorzugsweise mittels einem Spritzgussverfahren.

In einer zweckmäßigen Ausführungsform kann die Primäroptik aus einem Silikonmaterial gefertigt sein.

Aufgrund der Elastomereigenschaften von einem Silikonmaterial ist ein Entformen bei der Herstellung der Primäroptik ohne einen zusätzlichen Schieber möglich, da die Primäroptik vorzugsweise mittels einem Spritzgießverfahren hergestellt wird.

Ebenso kann es vorteilhaft sein, wenn die Primäroptik aus einem Poly(organo)siloxan gefertigt ist.

Mit Vorteil kann vorgesehen sein, dass der Halter einen Öffnungsbereich mit zumindest einer Öffnung aufweist, in welcher die Lichtleitkörper aufnehmbar und positionierbar sind.

Besonders gut können die einzelnen Lichtleitkörper in ihrer Position in Bezug auf die Lichtquellen gehalten werden, wenn der Halter und/oder das Abdeckelement für jeden Lichtleitkörper eine Öffnung aufweist, in welcher der zugeordnete Lichtleitkörper passgenau aufgenommen und positioniert ist.

Bei den Öffnungen handelt es sich um Löcher bzw. Aufnahmen in dem Halter bzw. dem Abdeckelement, mit genau angepasstem Querschnitt für den jeweiligen Lichtleitkörper; diese werden in die zugeordneten Öffnungen eingesteckt und von dem Halter in der gewünschten Position gehalten.

Es kann vorgesehen sein, dass der Halter und/oder das Abdeckelement entsprechend der Anzahl der Lichtleitkörper Öffnungen aufweist, die je einem Lichtleitkörper zugeordnet sind.

Es kann günstig sein, wenn der Halter und/oder das Abdeckelement die Lichtleitkörper an ihren den Lichteintrittsflächen zugewandten Endbereichen aufnehmen.

Die Lichtleitkörper können dabei geringfügig nach hinten aus der Aufnahme bzw. den Öffnungen des Abdeckelements herausragen oder bündig abschließen.

Beispielsweise kann vorgesehen sein, dass die Lichtleitkörper kegelstumpfförmig oder trapezförmig ausgebildet sind.

Im Prinzip kommen alle mehrseitigen Pyramidenstümpfe in Frage, z.B. sechseckige, etwa in Form keilförmiger Bienenwaben. Die Grundflächenform steht eng im Zusammenhang mit den LED-Chip-Anordnungen und der gewünschten Lichtformung, wobei der Lichtein- und Austritt wesentlich sein können.

Ferner kann vorgesehen sein, wenn das Abdeckelement als Platte bzw. als Blech ausgebildet ist, welche Platte in einem aufgeschobenen Zustand auf dem Halter anliegt. Dabei kann vorgesehen sein, dass die Platte bzw. das Blech entsprechend der Form des Halters Verformungen aufweist.

Erfindungsgemäß ist die Breite des Eingriffsabschnitts kleiner als die Breite des Endabschnitts.

Dadurch wird gewährleistet, dass das Abdeckelement in einem aufgeschobenen Zustand auf dem Halter formschlüssig gehalten wird.

Es kann weiters vorgesehen sein, dass die Breite des zweiten Bereichs der Führungsausnehmung zumindest der Breite des Eingriffsabschnitts des Vorsprungs entspricht.

Erfidungsgemäß ist die Breite des Eingriffsabschnitts nur geringfügig kleiner als die Breite des zweiten Bereichs der Führungsausnehmung, um ein Verschieben des Abdeckelements quer zur Aufschieberichtung zu verhindern.

Ebenso kann es günstig sein, wenn der Endabschnitt des Vorsprungs hinsichtlich seiner Höhe eine Verjüngung entgegen der Aufschieberichtung aufweist.

Dadurch wird ein Aufsetzen und anschließendes Aufschieben des Abdeckelements bzw. der einzelnen Eingriffsabschnitte der Vorsprünge erleichtert.

Mit Vorteil kann vorgesehen sein, dass das Abdeckelement eine Dicke aufweist, wobei die Höhe des Eingriffsabschnitts des Vorsprungs zumindest der Dicke des Abdeckelements entspricht, vorzugsweise der Dicke im Bereich der Führungsausnehmung des Abdeckelements.

Vorteilhafterweise kann das Abdeckelement eine gleichbleibende Dicke aufweisen.

In einer zweckmäßigen Ausführungsform kann der Halter zumindest ein Anschlagelement aufweisen, welches Anschlagelement eingerichtet ist, die Verschiebung des Abdeckelements in Richtung der Aufschieberichtung zu begrenzen, wobei vorzugsweise zumindest zwei Anschlagelemente vorgesehen sind.

Es kann ferner vorgesehen sein, dass zumindest zwei erste Eingriffselemente und zumindest zwei zu den ersten Eingriffselementen korrespondierende zweite Eingriffselemente vorgesehen sind.

Vorzugsweise ist zumindest ein erstes Eingriffselement und ein dazu korrespondierendes zweites Eingriffselement oberhalb und unterhalb der Öffnungen des Abdeckelements bzw. oberhalb und unterhalb des Öffnungsbereichs des Halters angeordnet.

Die Begriffe "oberhalb"/"unterhalb" beziehen sich auf die Längsachse der Primäroptik bzw. des Grundkörpers der Primäroptik, vorzugsweise quer zur Hauptabstrahlrichtung der Lichtquellen, im zusammengebauten Zustand der optischen Vorrichtung.

Unter "Hauptabstrahlrichtung" ist die Richtung zu verstehen, in der die Lichtquellen infolge ihrer Richtwirkung am stärksten bzw. am meisten Licht abstrahlen.

Es kann günstig sein, wenn zumindest ein Verdickungselement auf einer im aufgeschobenen Zustand des Abdeckelements dem Abdeckelement gegenüberliegenden Seite des Endabschnitts des Vorsprungs bzw. auf einer dem Halter zugewandten Seite des Endabschnitts des Vorsprungs angeordnet ist, wobei der Abstand zwischen dem Halter und dem zumindest einen Verdickungselement geringer ist als die Höhe des Eingriffsabschnitts des Vorsprungs, wobei vorzugsweise zumindest zwei Verdickungselemente auf dem Endabschnitt angeordnet sind.

Dadurch wird das Abdeckelement beim Aufschieben auf den Halter zusätzlich auf den Halter gepresst, sodass das Abdeckelement möglichst fest auf dem Halter fixiert wird.

Vorzugsweise kann vorgesehen sein, dass die Verdickungselemente abgerundet sind bzw. einen Teil eines sphärischen Körpers darstellen. Dadurch wird ein Aufschieben des Abdeckelements nochmals erleichtert.

Es kann vorgesehen sein, dass auf dem Halter zumindest eine Rastnase angeordnet ist, welche eingerichtet ist, in einer zur Rastnase korrespondierenden Fixierungsausnehmung, welche an dem Abdeckelement vorgesehen ist, einzurasten.

Vorzugsweise ist die Rastnase und die Fixierungsausnehmung derart angeordnet, dass die Rastnase erst dann vollständig in die Fixierungsausnehmung einrastet, wenn das Abdeckelement an den Anschlagelementen anliegt bzw. anschlägt.

Dadurch wird gewährleistet, dass das Abdeckelement auch entgegen der Aufschieberichtung fixiert wird.

Die Aufgabe wird ebenso mit einer Beleuchtungsvorrichtung mit zumindest einer optischen Vorrichtung und einer der Anzahl der Lichtleitkörper entsprechenden Anzahl an Licht emittierenden Lichtquellen, welches Licht zur Einspeisung in die zumindest eine optische Vorrichtung vorgesehen ist, gelöst.

Vorzugsweise handelt es sich bei der Beleuchtungsvorrichtung um eine "Pixel-Licht-Vorrichtung", wobei die Lichtquellen in Reihen und Spalten angeordneten sind.

Bei einer solchen "Pixel-Licht-Vorrichtung" lassen sich die Lichtquellen unabhängig voneinander ansteuern, wodurch unterschiedliche Lichtverteilungen erzeugt werden können, insbesondere eine Adaptive-Fernlicht-Lichtverteilung.

Es kann günstig sein, wenn die Lichtquellen jeweils eine oder mehrere Leuchtdioden umfassen.

Vorzugsweise kann vorgesehen sein, dass jede Lichtquelle jeweils eine oder mehrere Leuchtdioden umfasst. Vorzugsweise ist jede Lichtquelle separat ansteuerbar und entsprechend ein- und ausschaltbar, vorzugsweise auch dimmbar. Besteht eine Lichtquelle aus mehreren Leuchtdioden, kann es auch von Vorteil sein, wenn jede der Leuchtdioden separat ansteuerbar ist.

Hierbei kann vorgesehen sein, dass jedem Lichtleitkörper genau eine oder zumindest eine Lichtquelle zugeordnet ist.

Ebenso wird die Aufgabe durch ein Lichtmodul mit zumindest einer erfindungsgemäßen Beleuchtungseinrichtung gelöst.

Ferner wird die Aufgabe mit einem Kraftfahrzeugscheinwerfer mit zumindest einer erfindungsgemäßen Beleuchtungsvorrichtung oder einem Lichtmodul mit zumindest einer erfindungsgemäßen Beleuchtungsvorrichtung gelöst.

Mit einer erfindungsgemäßen Beleuchtungsvorrichtung und/oder Lichtmodul kann beispielsweise ein Abblendlicht und/oder ein Fernlicht erzeugt werden, wozu beispielsweise der linke Scheinwerfer und der rechte Scheinwerfer jeder eine erfindungsgemäße Beleuchtungsvorrichtung und/oder Lichtmodul umfasst, mit welcher jeweils der linke bzw. der rechte Teil der Lichtverteilung erzeugt werden. In Lichtaustrittsrichtung vor dem Halter ist dabei jeweils noch eine Sekundäroptik, in der Regel eine Linse vorgesehen, mittels welche die jeweilige Lichtverteilung erzeugt werden kann.

Die erfindungsgemäße Beleuchtungsvorrichtung und/oder Lichtmodul kann aber auch für eine Rückfahrleuchte verwendet werden.

Nachfolgend wird die Erfindung anhand von beispielhaften Zeichnungen näher erläutert. Hierbei zeigt
Fig. 1 eine Explosionsdarstellung einer beispielhaften optischen Vorrichtung mit einem Halter und einem Abdeckelement, wobei ein von dem Halter vorstehender Vorsprung eingerichtet ist, in eine Führungsaufnahme des Abdeckelements einzugreifen, um den Halter mit dem Abdeckelement zu verbinden,
Fig. 2A eine schematische Detailansicht der Führungsaufnahme und dem Vorsprung in einer Draufsicht,
Fig. 2B einen Querschnitt der Darstellung aus Fig. 5A entlang des Schnitts A-A,
Fig. 2C einen Querschnitt der Darstellung aus Fig. 5B entlang des Schnitts B-B,
Fig. 3 eine perspektivische Ansicht der optischen Vorrichtung aus Fig. 1 in einem zusammengebauten Zustand,
Fig. 4 eine Rückansicht der optischen Vorrichtung aus Fig. 3, und
Fig. 5 eine Seitenansicht der optischen Vorrichtung aus Fig. 4 mit angeordneten Lichtquellen.

**Fig. 1** zeigt eine beispielhafte optische Vorrichtung **1** in einer Explosionsdarstellung, wobei auf einer rückwärtigen Seite der Vorrichtung **1** mehrere Lichtquellen **10** angeordnet sind, die eingerichtet sind, Lichtstrahlen in eine Hauptabstrahlrichtung zu emittieren.

Die optische Vorrichtung **1** umfasst eine Primäroptik **100** mit einem Grundkörper **101** und mit von dem Grundkörper **101** vorragenden, mehreren Lichtleitkörpern **110,** welche Lichtleitkörper in **Fig. 1** in Hauptabstrahlrichtung der Lichtquellen angeordnet sind und jeweils eine Lichteintrittsfläche **120,** in welche die Lichtstrahlen der Lichtquellen einspeisbar sind, sowie eine Lichtaustrittsfläche **130** aufweisen.

Weiters umfasst die Vorrichtung **1** einen Halter **200,** an welchem der Grundkörper **101** der Primäroptik **100** auf einer Vorderseite des Halters **200** angeordnet bzw. befestigbar ist, wobei die Lichtleitkörper **110** der Primäroptik den Halter **200** durch einen Öffnungsbereich **210** des Halters **200** durchsetzen.

Ferner umfasst die Vorrichtung **1** ein Abdeckelement **300,** welches auf einer dem Grundkörper **101** der Primäroptik **100** abgewandten Rückseite des Halter **200** angeordnet ist und eine Dicke **d1,** vorzugsweise eine gleichbleibende Dicke, aufweist, wobei das Abdeckelement **300** eine der Anzahl der Lichtleitkörper **110** entsprechende Anzahl und zu den Lichtleitkörpern **110** korrespondierende Öffnungen **310** aufweist, welche Öffnungen **310** eingerichtet sind, die Lichtleitkörper **110** der Primäroptik **100** aufzunehmen und in Position zu halten.

Das Abdeckelement **300** ist in dem gezeigten Beispiel mittels fünf auf dem Abdeckelement **300** angeordneten ersten Eingriffselementen **410,** welche jeweils vorgesehen sind, an auf dem Halter **200** angeordneten zweiten Eingriffselementen **420** einzugreifen, mit dem Halter **200** verbindbar.

In dem in den Figuren gezeigten Ausführungsbeispiel sind die zweiten Eingriffselemente **420** jeweils als von dem Halter **200** vorstehender Vorsprung **420** und die ersten Eingriffselemente **410** als Führungsausnehmung **410** in dem Abdeckelement **300** ausgebildet. **Fig. 2A, 2B** und **2C** zeigen jeweils Detailansichten der verbindbaren Eingriffselemente.

Die Vorsprünge **420** weisen - wie beispielsweise in **Fig. 2A** deutlicher zu sehen - außerdem einen Eingriffsabschnitt **421,** welcher eine sich von dem Halter **200** wegerstreckende Höhe **h1** sowie eine Breite **b1** aufweist, und einen Endabschnitt **422** auf, welcher eine Höhe **h2** sowie eine Breite **b2** und eine Länge **12** aufweist. In dem gezeigten Ausführungsbeispiel ist die Breite **b1** des Eingriffsabschnitts **421** kleiner als die Breite **b2** des Endabschnitts **422.**

Jede Führungsausnehmung **410** weist einen ersten Bereich **411** mit einer Breite **b4** sowie einer Länge **14** und einen im Vergleich zum ersten Bereich **411** verjüngten zweiten Bereich **412** auf, welcher zweite Bereich **412** sich entlang einer Aufschieberichtung **X** erstreckt und eine quer zur Aufschieberichtung **X** verlaufende Breite **b3** aufweist, wie in **Fig. 2A** zu sehen ist.

Ein Vorsprung **420** bzw. sein Endabschnitt **422** ist jeweils durch den ersten Bereich **411** einer Führungsausnehmung **410** durchführbar, sodass der zweite Bereich **412** der Führungsausnehmung **410** mittels einer Verschiebung des Abdeckelements **300** in die Aufschieberichtung **X** auf den Eingriffsabschnitt **421** des Vorsprungs **420** aufgeschoben werden kann, wobei die Breite **b3** des zweiten Bereichs **412** der Führungsausnehmung **410** zumindest der Breite **b1** des Eingriffsabschnitts **421** des Vorsprungs **420** entspricht, und wobei die Höhe **h1** des Eingriffsabschnitts **421** des Vorsprungs **420** zumindest der Dicke **d1** des Abdeckelements **300** entspricht, vorzugsweise der Dicke im Bereich der Führungsausnehmung **410** des Abdeckelements **300.**

Ferner ist die Breite **b2** und die Länge **12** des Endabschnitts **422** des Vorsprungs **420** zumindest geringfügig kleiner als die Breite **b4** und die Länge **14** des ersten Bereichs **411** der Führungsausnehmung **410.**

**Fig. 2A** zeigt hierzu einen teilweise in den zweiten Bereich **412** der Führungsausnehmung **410** aufgeschobenen Eingriffsabschnitt **421** eines Vorsprungs **420.** **Fig. 2B** zeigt einen Querschnitt aus der Darstellung in **Fig. 2A** entlang des Schnittes A-A, wobei zu erkennen ist, dass der Endabschnitt **422** des Vorsprungs **420** hinsichtlich seiner Höhe **h2** eine Verjüngung entgegen der Aufschieberichtung **X** aufweist.

Weiters ist in **Fig. 2B** bzw. in **Fig. 2C** zu sehen, dass zwei Verdickungselemente **423** auf einer im aufgeschobenen Zustand des Abdeckelements **300** dem Abdeckelement **300** gegenüberliegenden Seite des Endabschnitts **422** des Vorsprungs **420** angeordnet ist, wobei ein Abstand **h3** zwischen dem Halter **200** und dem zumindest einen Verdickungselement **423** geringer ist als die Höhe **h1** des Eingriffsabschnitts **421** des Vorsprungs **420,** was beispielsweise in **Fig. 2C****,** welche einen Schnitt aus der Darstellung in **Fig. 2A** entlang des Schnittes B-B zeigt, eingezeichnet ist.

**Fig. 3** und **Fig. 4** zeigen jeweils einen zusammengebauten Zustand der optischen Vorrichtung **1,** bei welcher das Abdeckelement **300** mit dem Halter **200** verbunden ist bzw. auf den Halter **200** vollständig aufgeschoben ist.

Hierzu weist der Halter **200** in dem gezeigten Beispiel zwei Anschlagelemente **210** auf, welche Anschlagelemente **210** eingerichtet sind, die Verschiebung des Abdeckelements **300** in Richtung der Aufschieberichtung **X** zu begrenzen. Die Anschlagelemente **210** sind beispielsweise derart an dem Halter **200** angeordnet, dass ein äußerer Randbereich bzw. eine Abschlusskante des Abdeckelements **300** in einem vollständig aufgeschobenen Zustand des Abdeckelements **300** an den Anschlagelementen **210** anliegt bzw. anschlägt.

Weiters ist auf dem Halter **200** eine Rastnase **220** angeordnet, welche eingerichtet ist, in einer zur Rastnase **220** korrespondierenden Fixierungsausnehmung **320,** welche an dem Abdeckelement **300** vorgesehen ist, einzurasten.

**Fig. 5** zeigt eine Seitenansicht der zusammengebauten optischen Vorrichtung **1,** wobei zusätzlich die Lichtquellen **10,** wie bereits eingangs erwähnt, dargestellt sind.

**BEZUGSZEICHENLISTE**

| | |
|---|---|
| Optische Vorrichtung | 1 |
| Lichtquellen | 10 |
| Primäroptik | 100 |
| Grundkörper | 101 |
| Lichtleitkörper | 110 |
| Lichteintrittsfläche | 120 |
| Lichtaustrittsfläche | 130 |
| Halter | 200 |
| Öffnungsbereich | 201 |
| Anschlagelement | 210 |
| Rastnase | 220 |
| Abdeckelement | 300 |
| Öffnung | 310 |
| Fixierungsausnehmung | 320 |
| Führungsausnehmung | 410 |
| Erster Bereich | 411 |
| Zweiter Bereich | 412 |
| Vorsprung | 420 |
| Eingriffsabschnitt | 421 |
| Endabschnitt | 422 |
| Verdickungselement | 423 |
| Aufschieberichtung | X |

## Patentansprüche

1. Optische Vorrichtung (1) für einen Kraftfahrzeugscheinwerfer, wobei die Vorrichtung Folgendes umfasst:
- eine Primäroptik (100) mit einem Grundkörper (101) und mit mehreren von dem Grundkörper vorragenden Lichtleitkörpern (110) zum Formen einer gewünschten Lichtverteilung aus dem Licht von Lichtquellen, welche Lichtleitkörper jeweils eine Lichteintrittsfläche (120), in welche Licht von Lichtquellen einspeisbar ist, sowie eine Lichtaustrittsfläche (130) aufweisen,
- einen Halter (200), an welchem der Grundkörper (101) der Primäroptik (100) auf einer Vorderseite des Halters (200) angeordnet ist, wobei die Lichtleitkörper (110) der Primäroptik den Halter (200) durch einen Öffnungsbereich (201) des Halters durchsetzen, und
- ein Abdeckelement (300), welches auf einer dem Grundkörper (101) der Primäroptik (100) abgewandten Rückseite des Halters (200) angeordnet ist, wobei das Abdeckelement (300) eine der Anzahl der Lichtleitkörper (10) entsprechende Anzahl an und zu den Lichtleitkörpern korrespondierenden Öffnungen (310) aufweist, welche Öffnungen (310) eingerichtet sind, die Lichtleitkörper (110) der Primäroptik (100) aufzunehmen und in Position zu halten, wobei das Abdeckelement (300) mittels zumindest eines auf dem Abdeckelement (300) angeordneten ersten Eingriffselements mit dem Halter verbindbar ist, welches erste Eingriffselement, an zumindest einem auf dem Halter (200) angeordneten zweiten Eingriffselement eingreift,
**dadurch gekennzeichnet, dass**
das zumindest eine zweite Eingriffselement als von dem Halter (200) vorstehender Vorsprung (420) mit einem Eingriffsabschnitt (421), welcher eine sich von dem Halter (200) wegerstreckende Höhe (h1) und eine Breite (b1) aufweist, und einem Endabschnitt (422), welcher eine Höhe (h2) und eine Breite (b2) aufweist, ausgebildet ist, wobei die Breite (b1) des Eingriffabschnitts (421) kleiner als die Breite (b2) des Endabschnitts (422) ist,
und wobei das zumindest eine erste Eingriffselement als Führungsausnehmung (410) in dem Abdeckelement (300) ausgebildet ist, wobei die Führungsausnehmung (410) einen ersten Bereich (411) und einen im Vergleich zum ersten Bereich verjüngten zweiten Bereich (412) aufweist, welcher zweite Bereich (412) sich entlang einer Aufschieberichtung (X) erstreckt und eine quer zur Aufschieberichtung (X) verlaufende Breite (b3) aufweist, wobei der Vorsprung (420) in den ersten Bereich (411) der Führungsausnehmung (410) einsetzbar und innerhalb der Führungsausnehmung (410) dergestalt verschiebbar ist, sodass der zweite Bereich (412) der Führungsausnehmung (410) mittels einer Verschiebung des Abdeckelements (300) in die Aufschieberichtung (X) auf den Eingriffsabschnitt (421) des Vorsprungs (420) aufgeschoben werden kann, wobei die Breite (b1) des Eingriffabschnitts (421) nur geringfügig kleiner ist als die Breite (b3) des zweiten Bereichs (412) der Führungsausnehmung (410), um ein Verschieben des Abdeckelements quer zur Aufschieberichtung (X) zu verhindern.

2. Vorrichtung (1) nach Anspruch 1, **dadurch gekennzeichnet, dass** die Breite (b3) des zweiten Bereichs (412) der Führungsausnehmung (410) zumindest der Breite (b1) des Eingriffsabschnitts (421) des Vorsprungs (420) entspricht.

3. Vorrinchtung (1) nach einem der Ansprüche 1 bis 2, **dadurch gekennzeichnet, dass** der Endabschnitt (422) des Vorsprungs (420) hinsichtlich seiner Höhe (h2) eine Verjüngung entgegen der Aufschieberichtung (X) aufweist.

4. Vorrichtung (1) nach einem der Ansprüche 1 bis 3, **dadurch gekennzeichnet, dass** das Abdeckelement (300) eine Dicke (d1) aufweist, wobei die Höhe (h1) des Eingriffsabschnitts (421) des Vorsprungs (420) zumindest der Dicke (d1) des Abdeckelements (300) entspricht, vorzugsweise der Dicke im Bereich der Führungsausnehmung (410) des Abdeckelements (300).

5. Vorrichtung (1) nach einem der Ansprüche 1 bis 4, **dadurch gekennzeichnet, dass** der Halter (200) zumindest ein Anschlagelement (210) aufweist, welches Anschlagelement (210) eingerichtet ist, die Verschiebung des Abdeckelements (300) in Richtung der Aufschieberichtung (X) zu begrenzen, wobei vorzugsweise zumindest zwei Anschlagelemente (210) vorgesehen sind.

6. Vorrichtung (1) nach einem der Ansprüche 1 bis 5, **dadurch gekennzeichnet, dass** zumindest zwei erste Eingriffselemente (410) und zumindest zwei zu den ersten Eingriffselementen (410) korrespondierende zweite Eingriffselemente (420) vorgesehen sind.

7. Vorrichtung (1) nach einem der Ansprüche 1 bis 6, **dadurch gekennzeichnet, dass** zumindest ein Verdickungselement (423) auf einer dem Halter (200) zugewandten Seite des Endabschnitts (422) des Vorsprungs (420) angeordnet ist, wobei der Abstand zwischen dem Halter (200) und dem zumindest einen Verdickungselement (423) geringer ist als die Höhe (h1) des Eingriffsabschnitts (421) des Vorsprungs (420), wobei vorzugsweise zumindest zwei Verdickungselemente (423) auf dem Endabschnitt angeordnet sind.

8. Vorrichtung (1) nach einem der Ansprüche 1 bis 7, **dadurch gekennzeichnet, dass** auf dem Halter (200) zumindest eine Rastnase (220) angeordnet ist, welche eingerichtet ist, in einer zur Rastnase (220) korrespondierenden Fixierungsausnehmung (320), welche an dem Abdeckelement (300) vorgesehen ist, einzurasten.

9. Beleuchtungsvorrichtung mit zumindest einer optischen Vorrichtung (1) gemäß einem der Ansprüche 1 bis 8 und einer der Anzahl der Lichtleitkörper (110) entsprechenden Anzahl an Licht emittierenden Lichtquellen (10), welches Licht zur Einspeisung in die zumindest eine optische Vorrichtung (1) vorgesehen ist.

10. Beleuchtungsvorrichtung nach Anspruch 9, **dadurch gekennzeichnet, dass** jedem Lichtleitkörper (110) genau eine oder zumindest eine Lichtquelle zugeordnet ist.

11. Lichtmodul mit zumindest einer Beleuchtungsvorrichtung nach Anspruch 9 oder 10.

12. Kraftfahrzeugscheinwerfer mit zumindest einer Beleuchtungsvorrichtung nach Anspruch 9 oder 10 und/oder zumindest einem Lichtmodul nach Anspruch 11.

## Claims

1. Optical device (1) for a motor vehicle headlight, the device comprising:
- a primary optical device (100) having a base body (101) and having a plurality of light guide bodies (110) projecting from the base body for forming a desired light distribution from the light from light sources, which light guide bodies each have a light input surface (120) into which light from light sources can be fed and a light output surface (130),
- a holder (200) on which the base body (101) of the primary optics (100) is arranged on a front side of the holder (200), wherein the light guide bodies (110) of the primary optics pass through the holder (200) through an opening portion (201) of the holder, and
- a cover element (300), which is arranged on a rear side of the holder (200) facing away from the base body (101) of the primary optics (100), the cover element (300) having a number of openings (310) corresponding to the number of light guide bodies (10) and corresponding to the light guide bodies, which openings (310) are arranged in such a way that to receive and hold in position the light guide bodies (110) of the primary optics (100), wherein the cover element (300) can be connected to the holder by means of at least one first engagement element arranged on the cover element (300), which first engagement element engages at least one second engagement element arranged on the holder (200)
**characterized in that**
said at least one second engaging member is formed as a projection (420) projecting from said holder (200) and having an engaging portion (421) which has a height (h1) extending away from said holder (200) and a width (b1), and an end portion (422) which has a height (h2) and a width (b2), wherein the width (b1) of said engaging portion (421) is smaller than the width (b2) of said end portion (422)
and wherein the at least one first engagement element is formed as a guide recess (410) in the cover element (300), the guide recess (410) having a first region (411) and a second region (412) which is tapered in comparison to the first region which second region (412) extends along a slide-on direction (X) and has a width (b3) extending transversely to the slide-on direction (X), the projection (420) being insertable into the first region (411) of the guide recess (410) and being displaceable within the guide recess (410) in such a manner so that the second region (412) of the guide recess (410) can be pushed onto the engagement portion (421) of the projection (420) by means of a displacement of the cover element (300) in the push-on direction (X), wherein the width (b1) of the engagement portion (421) is only slightly smaller than the width (b3) of the second region (412) of the guide recess (410) in order to prevent a displacement of the cover element transversely to the push-on direction (X).

2. Device (1) according to claim 1, **characterized in that** the width (b3) of the second region (412) of the guide recess (410) corresponds at least to the width (b1) of the engagement portion (421) of the projection (420).

3. Device (1) according to one of claims 1 to 2, **characterized in that** the end portion (422) of the projection (420) has, with respect to its height (h2), a taper counter to the push-on direction (X).

4. Device (1) according to one of claims 1 to 3, **characterized in that** the cover element (300) has a thickness (d1), the height (h1) of the engagement section (421) of the projection (420) corresponding at least to the thickness (d1) of the cover element (300), preferably to the thickness in the region of the guide recess (410) of the cover element (300).

5. Device (1) according to one of claims 1 to 4, **characterized in that** the holder (200) has at least one stop element (210), which stop element (210) is set up to limit the displacement of the cover element (300) in the direction of the push-on direction (X), preferably at least two stop elements (210) being provided.

6. Device (1) according to any one of claims 1 to 5, **characterized in that** at least two first engagement elements (410) and at least two second engagement elements (420) corresponding to the first engagement elements (410) are provided.

7. Device (1) according to one of claims 1 to 6, **characterized in that** at least one thickening element (423) is arranged on a side of the end portion (422) of the projection (420) facing the holder (200), the distance between the holder (200) and the at least one thickening element (423) being less than the height (h1) of the engagement portion (421) of the projection (420), preferably at least two thickening elements (423) being arranged on the end portion.

8. Device (1) according to any one of claims 1 to 7, **characterized in that** at least one latching lug (220) is arranged on the holder (200), which latching lug is arranged to latch in a fixing recess (320) corresponding to the latching lug (220), which fixing recess is provided on the cover element (300).

9. Illumination device comprising at least one optical device (1) according to any one of claims 1 to 8 and a number of light emitting light sources (10) corresponding to the number of light guiding bodies (110), which light is provided for feeding into the at least one optical device (1).

10. Illumination device according to claim 9, **characterized in that** exactly one or at least one light source is assigned to each light guiding body (110).

11. Light module with at least one illumination device according to claim 9 or 10.

12. Motor vehicle headlamp with at least one illumination device according to claim 9 or 10 and/or at least one light module according to claim 11.

## Revendications

1. Dispositif optique (1) pour un projecteur de véhicule automobile, le dispositif comprenant les éléments suivants :
- une optique primaire (100) avec un corps de base (101) et avec plusieurs corps de guidage de lumière (110) faisant saillie du corps de base pour former une répartition de lumière souhaitée à partir de la lumière de sources lumineuses, lesquels corps de guidage de lumière présentent chacun une surface d'entrée de lumière (120), dans laquelle la lumière de sources lumineuses peut être injectée, ainsi qu'une surface de sortie de lumière (130),
- un support (200), sur lequel le corps de base (101) de l'optique primaire (100) est disposé sur une face avant du support (200), les corps de guidage de lumière (110) de l'optique primaire traversant le support (200) à travers une zone d'ouverture (201) du support, et
- un élément de recouvrement (300) qui est disposé sur une face arrière du support (200) opposée au corps de base (101) de l'optique primaire (100), l'élément de recouvrement (300) présentant un nombre d'ouvertures (310) correspondant au nombre de corps de guidage de lumière (10) et aux corps de guidage de lumière, lesquelles ouvertures (310) sont aménagées, recevoir et maintenir en position les corps de guidage de lumière (110) de l'optique primaire (100), l'élément de recouvrement (300) pouvant être relié au support au moyen d'au moins un premier élément d'engagement disposé sur l'élément de recouvrement (300), lequel premier élément d'engagement s'engage sur au moins un deuxième élément d'engagement disposé sur le support (200),
**caractérisé en ce que**
le au moins un deuxième élément d'engagement est formé comme une saillie (420) faisant saillie du support (200) avec une partie d'engagement (421) ayant une hauteur (h1) s'étendant à partir du support (200) et une largeur (b1), et une partie d'extrémité (422) ayant une hauteur (h2) et une largeur (b2), la largeur (b1) de la partie d'engagement (421) étant inférieure à la largeur (b2) de la partie d'extrémité (422),
et dans lequel le au moins un premier élément d'engagement est formé comme un évidement de guidage (410) dans l'élément de recouvrement (300), l'évidement de guidage (410) présentant une première zone (411) et une deuxième zone (412) qui se rétrécit par rapport à la première zone, laquelle deuxième zone (412) s'étend le long d'une direction d'enfilage (X) et présente une largeur (b3) s'étendant transversalement à la direction d'enfilage (X), la saillie (420) pouvant être insérée dans la première zone (411) de l'évidement de guidage (410) et pouvant être déplacée de cette manière à l'intérieur de l'évidement de guidage (410), de sorte que la deuxième zone (412) de l'évidement de guidage (410) peut être glissée sur la partie d'engagement (421) de la saillie (420) au moyen d'un déplacement de l'élément de recouvrement (300) dans la direction d'enfilage (X), la largeur (b1) de la partie d'engagement (421) étant seulement légèrement inférieure à la largeur (b3) de la deuxième zone (412) de l'évidement de guidage (410) pour empêcher un déplacement de l'élément de recouvrement transversalement à la direction d'enfilage (X).

2. Dispositif (1) selon la revendication 1, **caractérisé en ce que** la largeur (b3) de la deuxième zone (412) de l'évidement de guidage (410) est au moins égale à la largeur (b1) de la portion d'engagement (421) de la protubérance (420).

3. Dispositif (1) selon l'une des revendications 1 à 2, **caractérisé en ce que** la portion d'extrémité (422) de la protubérance (420) présente, en ce qui concerne sa hauteur (h2), un rétrécissement à l'opposé de la direction d'enfilage (X).

4. Dispositif (1) selon l'une des revendications 1 à 3, **caractérisé en ce que** l'élément de recouvrement (300) présente une épaisseur (d1), la hauteur (h1) de la portion d'engagement (421) de la protubérance (420) correspondant au moins à l'épaisseur (d1) de l'élément de recouvrement (300), de préférence à l'épaisseur au niveau de l'évidement de guidage (410) de l'élément de recouvrement (300).

5. Dispositif (1) selon l'une des revendications 1 à 4, **caractérisé en ce que** le support (200) comporte au moins un élément de butée (210), lequel élément de butée (210) est agencé pour limiter le déplacement de l'élément de recouvrement (300) dans le sens de la direction d'enfilage (X), au moins deux éléments de butée (210) étant de préférence prévus.

6. Dispositif (1) selon l'une des revendications 1 à 5, **caractérisé en ce qu'**il est prévu au moins deux premiers éléments d'engagement (410) et au moins deux deuxièmes éléments d'engagement (420) correspondant aux premiers éléments d'engagement (410).

7. Dispositif (1) selon l'une des revendications 1 à 6, **caractérisé en ce qu'**au moins un élément d'épaississement (423) est disposé sur un côté de la section d'extrémité (422) de la saillie (420) qui est tourné vers le support (200), la distance entre le support (200) et ledit au moins un élément d'épaississement (423) étant inférieure à la hauteur (h1) de la section d'engagement (421) de la saillie (420), de préférence au moins deux éléments d'épaississement (423) étant disposés sur la section d'extrémité.

8. Dispositif (1) selon l'une des revendications 1 à 7, **caractérisé en ce qu'**au moins un ergot d'encliquetage (220) est disposé sur le support (200), lequel est agencé pour s'encliqueter dans un évidement de fixation (320) correspondant à l'ergot d'encliquetage (220), lequel est prévu sur l'élément de recouvrement (300).

9. Dispositif d'éclairage comprenant au moins un dispositif optique (1) selon l'une des revendications 1 à 8 et un nombre de sources lumineuses (10) émettant de la lumière correspondant au nombre de corps de guidage de lumière (110), laquelle lumière est prévue pour être injectée dans ledit au moins un dispositif optique (1).

10. Dispositif d'éclairage selon la revendication 9, **caractérisé en ce qu'**à chaque corps de guidage de lumière (110) est associée exactement une ou au moins une source de lumière.

11. Module d'éclairage avec au moins un dispositif d'éclairage selon la revendication 9 ou 10.

12. Projecteur de véhicule automobile comportant au moins un dispositif d'éclairage selon la revendication 9 ou 10 et/ou au moins un module d'éclairage selon la revendication 11.
